# EUROPÄISCHE PATENTSCHRIFT

(11) **EP 0 255 473 B1**
(45) Veröffentlichungstag und Bekanntmachung des Hinweises auf die Patenterteilung: **29.01.1992**
(21) Anmeldenummer: 87810287.0
(22) Anmeldetag: 07.05.1987
(51) Int. Cl.: G10K 11/16

(54) **Verfahren zum Herstellen eines Luftschall absorbierenden Bauelements**
Method for manufacturing a sound-absorbing element
Procédé de fabrication d'un élément d'absorption des sons

(30) Priorität: 16.05.1986 CH 2006/86
(43) Veröffentlichungstag der Anmeldung: 03.02.1988
(73) Patentinhaber: MATEC HOLDING AG, CH-8700 Küsnacht (CH)
(72) Erfinder: Schneider, Alfred, CH-8037 Zürich (CH); Tschudi, Hans Rudolf, CH-8617 Mönchaltorf (CH)
(74) Vertreter: Seifert, Helmut E.

(56) Entgegenhaltungen:
- CH-A- 626 936
- DE-A- 2 758 041
- ACUSTICA, Band 47, 1981, Seiten 83-88, Hirzel S. Verlag, Stuttgart, DE; F. MECHEL et al.: "Schallabsorber aus Kunststoff-Folie"

## Beschreibung

Die vorliegende Erfindung betrifft ein Verfahren zum Herstellen eines Luftschall absorbierenden Bauelements, das eine Mehrzahl rückseitig offener becherförmige Ausstülpungen aus kompakter PVC-Folie oder geschäumter PP-Folie aufweist, deren als Resonanzflächen wirksame Deckflächen von auftreffender Schallenergie zu Schwingungen angeregt werden, wobei die Schallenergie mindestens teilweise absorbiert und in Wärme umgewandelt wird, sowie ein nach diesem Verfahren hergestelltes Bauelement und eine bevorzugte Verwendung dieses Bauelements.

Bauelemente der beschriebenen Art werden gewöhnlich aus einer Kunststoffolie hergestellt. Sie haben eine dichte Oberfläche, eine geringe Masse und sind beständig gegen die meisten Säuren, Oele, Lösungsmittel sowie gegen relativ hohe Temperaturen und werden darum vorzugsweise für die Absorption von Luftschall in lärmigen Werkhallen und zum Auskleiden der Gehäuse von Lärmquellen, insbesondere Verbrennungsmotoren, verwendet.

Die bekanntesten Ausführungsformen solcher Bauelemente lassen sich einer von zwei unterschiedlichen Gruppen zuordnen. Bei der einen Gruppe (DE-OS 27 58 041) sind die rückseitigen, d.h. dem einfallenden Schallfeld abgewandten Oeffnungen der Ausstülpungen verschlossen, damit die Masse der schwingenden Deckfläche mit der eingeschlossenen Luft ein physikalisches Masse-Feder-System mit einer deutlichen Resonanzfrequenz bildet. Bei der anderen Gruppe (CH 626 936) sind die rückseitigen Oeffnungen der Ausstülpungen unverschlossen.

Bei der Verwendung werden die Bauelemente beider Gruppen vorzugsweise vor einer schallreflektierenden Wand und von dieser beabstandet angeordnet.

In den Publikationen, die Ausführungsformen dieser beiden Gruppen von Bauelementen betreffen, wird erwähnt, dass die Resonanzfrequenz der Deck- bzw. Resonanzfläche von der Form, der Grösse und der Masse dieser Fläche, von der Höhe der Ausstülpung sowie vom mechanischen Verlustfaktor und dem Elastizitätsmodul des verwendeten Materials abhängig ist. Dazu hat die praktische Erfahrung bestätigt, dass auch relativ geringe Unterschiede der Abmessungen der Ausstülpungen den Verlauf sowohl der Schallabsorption in Abhängigkeit von der Frequenz des auftreffenden Schalls als auch die Stärke der Schallabsorption stark beeinträchtigen. Trotz dieser Erkenntnisse ist bisher noch kein Verfahren zum Herstellen solcher Bauelemente bekannt, das es ermöglicht, die Form und Abmessungen der Resonanzflächen unter Berücksichtigung der Materialeigenschaften für eine vorgegebene Verwendung zu optimieren.

Bei der Verwendung schallabsorbierender Bauelemente in unmittelbarer Nähe einer Schallquelle ist die maximal zulässige Höhe der Ausstülpungen oft durch die Form und Abmessungen der Schallquelle bzw. deren Verkleidung vorgegeben und ist meistens kleiner als bei den oben erwähnten bekannten Ausführungsformen. Der vorliegenden Erfindung lag darum die Aufgabe zugrunde, ein Verfahren zu schaffen, das die Herstellung von Luftschall absorbierenden Bauelementen ermöglicht, die in Abhängigkeit von der zulässigen Höhe der Ausstülpungen optimale Absorprionseigenschaften aufweisen.

Ausgehend von der Ueberlegung, dass die Schallabsorption eines schwingungsfähigen Systems, bestehend aus biegeschwingenden Flächen und einer dahinterliegenden Luftschicht am grössten ist, wenn die Resonanzfrequenz f₀ reell und ungefähr gleich der spezifischen Impedanz Z₀ der Luft ist, wurden theoretische und experimentelle Untersuchungen durchgeführt, um ein Verfahren zum Herstellen eines schallabsorbierenden Bauelements zu schaffen, bei dem die Schallabsorption für einen den praktischen Anforderungen entsprechenden Bereich der Höhe der Ausstülpungen optimiert ist und im Bereich der Resonanzfrequenz nur eine geringe Frequenzabhängigkeit aufweist.

Diese Aufgabe wurde mit einem Verfahren gemäss Anspruch 1 gelöst, bei dem für eine optimale Schallabsorption durch Resonanzschwingungen die Dicke d der Resonanzflächen entsprechend der Formel
und die Flächengrösse A jeder Resonanzfläche entsprechend der Formel
ausgebildet werden, in welcher Formel h die Höhe der Ausstülpungen bzw. der Abstand von einer schallreflektierenden Wand und f₀ die Resonanzfrequenz ist und K₁, K₂ und K₃ vom Material des Bauelements und von der Schwingungsform der Resonanzfläche abhängige Konstante sind.

Als Schwingungsform s = 1 werden nachfolgend solche Schwingungen bezeichnet, die im Längsschnitt durch eine an ihren seitlichen Kanten befestigte Resonanzfläche nur einen Schwingungsbauch aufweisen, als Schwingungsform s = 2 werden Schwingungen bezeichnet, die im gleichen Längsschnitt drei Schwingungsbäuche (und dazwischen zwei Schwingungsknoten) zeigen.

Zahlenwerte für die Konstante K₁, K₂ und K₃ für zwei gebräuchliche unterschiedliche Materialien und die beiden Schwingungsformen s = 1 und s = 2 sind in der folgenden Tabelle angegeben:

| Material | Konstante | Schwingungsform | |
|---|---|---|---|
| | | s = 1 | s = 2 |
| Kompakte PVC-Folie | K₁ (ms⁻¹) | 1,1 | 0,12 |
| | K₂ (m²s⁻²) | 1,6 | 0,17 |
| | K₃ (ms⁻¹) | 4,7.10³ | 2,2.10⁴ |
| geschäumte PP-Folie | K₁ (ms⁻¹) | 3,2 | 0,3 |
| | K₂ (m²s⁻²) | 70,6 | 7,5 |
| | K₃ (ms⁻¹) | 1,6.10³ | 7,5.10³ |

Das erfindungsgemässe Verfahren ermöglicht, die für eine wirksame Schallabsorption durch Resonanzschwingungen wichtigen Werte, nämlich die Dicke und die Grösse der Resonanzfläche in Abhängigkeit von der Höhe der Ausstülpung auszubilden und damit bisher nicht oder bestenfalls zufällig erreichte Werte der Schallabsorption systematisch und reproduzierbar zu verwirklichen.

Nachfolgend wird das erfindungsgemässe Verfahren anhand einiger Ausführungsformen von Luftschall absorbierenden Bauelementen und mit Hilfe der Figuren erläutert. Es zeigen:
- Fig. 1a: die perspektivische Draufsicht auf einen Teil eines typischen zur Absorption von Luftschall geeigneten Bauelements mit pyramidenstumpfförmigen Ausstülpungen,
- Fig. 1b: den Schnitt durch das in Fig. 1a gezeigte Bauelement längs der Linie X-X,
- Fig. 2a: die grafische Darstellung der erfindungsgemäss bestimmten Werte für die optimale Dicke d und die optimale Grösse A einer Resonanzfläche aus kompakter PVC-Folie in Abhängigkeit von der Höhe h der Ausstülpung und für eine Resonanzfrequenz von f₀ = 1000 Hz,
- Fig. 2b: die zur Fig. 2a analoge Darstellung für eine Resonanzfläche aus geschäumter Polypropylen-Folie und für eine Resonanzfrequenz von f₀ = 1600 Hz,
- Fig. 3: den Verlauf des Schallpegels des von einem Verbrennungsmotor erzeugten Lärms in Abhängigkeit von der Frequenz, und
- Fig. 4: den Schallabsorptionskoeffizienten für ein Bauelement der bisher bekannten Art und für zwei erfindungsgemässe Bauelemente, ebenfalls in Abhängigkeit von der Frequenz.

Die Figuren 1a und 1b sind der deutlicheren Darstellung wegen nicht massstäblich gezeichnet.

Das in den Fig. 1a und 1b gezeigte Luftschall absorbierende Bauelement enthält eine Grundfläche 10, deren umlaufender Rand mit einem stabilisierenden Rahmen 11 versehen ist. Die Grundfläche weist eine Mehrzahl gleichartiger pyramidenstumpfförmiger Ausstülpungen auf, von denen einfacherweise nur die Ausstülpung 12 mit einem Bezugszeichen identifiziert ist. Jede Ausstülpung enthält vier seitliche Flächen 13, 14, 15 und 16 und eine Deckfläche 17. Für die vorliegende Erfindung wichtige Grössen der Ausstülpungen sind deren Höhe h sowie die Dicke d und die Grösse A der als bestimmende Resonanzfläche wirksamen Deckfläche. Schallabsorptionsmessungen haben gezeigt, dass der horizontale Abstand zwischen benachbarten Ausstülpungen und der Neigungswinkel der Seitenwände zur Grundfläche den Verlauf des Schallabsorptionskoeffizienten in Abhängigkeit von der Frequenz wenig beeinflussen. Für eine möglichst grosse Gesamtschallabsorption sind darum die Ausstülpungen vorzugsweise so nahe benachbart und die Seitenwände so wenig geneigt auszubilden, wie es das Herstellverfahren und praktische Bedürfnisse ermöglichen.

Zur Herstellung des Bauelements kann einfacherweise eine Kunststoffolie tiefgezogen werden. Es ist aber auch möglich, das Bauelement im Kunststoffspritzguss herzustellen oder aus einzelnen miteinander verbundenen Teilflächen gebildete Ausstülpungen auf eine Trägerfolie zu kleben oder zu schweissen. Geeignete Kunststoffe sind beispielsweise Polyvinylchlorid, Polyäthylen, Polypropylen, Acrylnitril-Butadien-Styrol-Polymerisat oder Polykarbonat, die sowohl in kompakter wie in geschäumter Form verwendet werden können. Ausgehend davon, dass die Wahl eines für einen gegebenen Verwendungszweck bestgeeigneten Kunststoff ebenso wie dessen Verarbeitung im Bereich fachmännischen Könnens liegen, wird auf eine ausführliche Beschreibung der brauchbaren Materialien und deren Verarbeitung ausdrücklich verzichtet.

In den Fig. 2a und 2b sind die Membrandicke d und die Membranfläche A in Abhängigkeit von der Höhe h der Ausstülpung für einen kompakten bzw. einen geschäumten Kunststoff dargestellt.

In Fig. 2a entspricht die Kurve 21 der erfindungsgemäss optimalen Dicke d der als Resonanzfläche wirksamen Deckfläche der Ausstülpung in Abhängigkeit von der Höhe h der Ausstülpung für die Schwingungsform s = 1 und einen kompakten PVC-Kunststoff. Die Kurve 22 zeigt ebenfalls die optimale Dicke d der gleichen Fläche in Abhängigkeit von der Höhe h, aber für die Schwingungsform s = 2. Beide Kurven gelten für eine optimale Resonanzfrequenz bzw. optimale Schallabsorption im Frequenzbereich f₀ ≃ 1000 Hz.

Die Kurve 23 entspricht der erfindungsgemäss optimalen Grösse A der Resonanzfläche in Abhängigkeit von der Höhe h der Ausstülpung für die Schwingungsform s = 1 und einen kompakten PVC-Kunststoff. Die Kurve 24 zeigt ebenfalls die optimale Fläche A in Abhängigkeit von der Höhe h, aber für die Schwingungsform s = 2. Auch diese beiden Kurven gelten für eine Resonanzfrequenz im Bereich f₀ ≃ 1000 Hz.

In Fig. 2b ist die erfindungsgemässe optimale Dicke d der Resonanzfläche in Abhängigkeit von der Höhe h der Ausstülpung und für die Schwingungsform s = 1 durch die Kurve 25 sowie für die Schwingungsform s = 2 durch die Kurve 26 für ein Bauelement aus geschäumtem Polypropylen-Kunststoff dargestellt. Beide Kurven gelten für eine Resonanzfrequenz bzw. eine optimale Schallabsorption im Frequenzbereich f₀ ≃ 1600 Hz.

Weiter zeigt die Kurve 27 die erfindungsgemäss optimale Grösse A der Resonanzfläche in Abhängigkeit von der Höhe h der Ausstülpung für die Schwingungsform s = 1 und die Kurve 28 die gleiche Grösse für die Schwingungsform s = 2 für einen geschäumten Polypropylen-Kunststoff. Beide Kurven gelten für eine Resonanzfrequenz bzw. eine optimale Schallabsorption im Frequenzbereich f₀ ≃ 1600 Hz.

Aus diesen Kurven ist zu ersehen, dass die optimale Dicke d der Resonanzfläche kleiner wird, wenn die Höhe h der Ausstülpung grösser wird. Die Kurven bestätigen, dass die Dicke d der Resonanzfläche in dem für die praktische Verwendung des Bauelements wichtigen Bereich der Höhe h der Ausstülpung, d.h. zwischen 10 und 35 mm am stärksten von dieser Höhe abhängig ist. Die Kurven bestätigen weiter, dass für Schwingungsformen s = 2 Ausstülpungen mit Höhen im gezeigten Bereich von 10 bis 50 mm die optimale Dicke d auf Werte sinkt, bei denen die geforderte mechanische Stabilität des fertigen Bauelements nicht mehr gewährleistet ist.

Aus der Darstellung ist ersichtlich, dass sich die optimale Grösse A der Resonanzfläche ungefähr proportional zur Resonanzflächendicke d verhält. Die Kurven zeigen ferner, dass die optimale Fläche A für die Schwingungsform s = 2 kleiner ist als für die Schwingungsform s = 1 und dass die dem erfindungsgemässen Verfahren entsprechenden Werte der Dicke d und der Grösse A der Resonanzfläche wesentlich unter den Werten liegen, die bisher gebräuchlich waren und in den eingangs genannten Publikationen aufgeführt sind.

Schliesslich zeigt der Vergleich der Kurven in den Fig. 2a und 2b, dass die Abhängigkeit der für eine optimale Schallabsorption bestimmten Dicke und Grösse der Resonanzfläche von der Höhe der Ausstülpung für eine Resonanzfläche aus geschäumtem Kunststoff sehr viel stärker ist als für eine Resonanzfläche aus kompaktem Kunststoff.

Die Fig. 3 zeigt den typischen Verlauf des Schallpegels in Abhängigkeit von der Frequenz für einen Verbrennungsmotor (Viertakt-Ottomotor) mit vier Zylindern und im Leerlauf bei etwa 800 Umdrehungen/Minute. Dabei versteht sich, dass der genaue Verlauf dieser Kurve nicht nur von der genannten Motorenart, der Umdrehungszahl und der Belastung, sondern auch von spezifischen Konstruktionsmerkmalen, der Betriebstemperatur und weiteren Parametern bestimmt wird. Messungen an unterschiedlichen Motoren bei unterschiedlichen Betriebsbedingungen haben jedoch gezeigt, dass der Verlauf der Kurve 30 einem Mittelwert entspricht. Die Kurve 30 zeigt, dass der Schallpegel bei Frequenzen bis 1000 Hz klein ist, mit zunehmenden Frequenzen ansteigt, bei 1600 Hz den Maximalwert erreicht, bis etwa 2500 Hz langsam und bei noch höheren Frequenzen rasch absinkt.

Die Fig. 4 zeigt die Stärke der Schallabsorption in Abhängigkeit von der Frequenz des auftreffenden Schalls für drei verschiedene Ausführungsformen von Luftschall absorbierenden Bauelementen. Alle drei Bauelemente weisen rückseitig offene, pyramidenstumpfförmige Ausstülpungen auf, wie es in den Fig. 1a und 1b gezeigt ist. Bei allen drei Ausführungsformen wurden die Kunststoff-Folien derart tiefgezogen, dass die Seitenflächen um ca. 20° gegenüber der Senkrechten geneigt sind und die Ausstülpungen in der Ebene der Grundfläche einen Abstand von 5 mm haben.

Die Höhe der Ausstülpungen und die Grösse der Resonanzflächen ist für alle drei Ausführungsformen gleich und beträgt 30 mm bzw. 35 cm². Die Resonanzflächen sind bei diesen Ausführungsformen rechteckig und weisen ein Seitenverhältnis von etwa 0,8 : 1 auf.

Die Kurve 41 zeigt die Schallabsorption eines Bauelements aus geschäumtem Polyäthylen, bei dem die Dicke der Resonanzfläche 1,5 mm beträgt. Diese Kurve steigt von Werten geringer Schallabsorption bei niedrigen Frequenzen gleichmässig an bis zu einer maximalen Schallabsorption entsprechend αₛ ∼ 0,8 bei 1000 Hz, fällt dann bis zu Frequenzen von etwa 1250 Hz nur wenig und danach bis etwa 1500 hz steil ab auf αₛ ∼ 0,3.

Die Kurve 42 zeigt die Schallabsorption eines Bauelements aus kompakten PVC, bei dem die Dicke der Resonanzfläche 0,15 mm beträgt. Die Kurve beginnt bei höheren Frequenzen als die Kurve 41, steigt steil an und erreicht für eine Frequenz von 1000 Hz einen relativ schmalen Maximalwert von αₛ ∼ 0,9 und fällt danach wieder steil ab bis αₛ ∼ 0,45 bei 1500 Hz.

Die Kurve 43 zeigt die Schallabsorption eines Bauelements aus geschäumtem Polypropylen, bei dem die Dicke der Resonanzflächen 3 mm beträgt. Diese Kurve steigt bis zu Frequenzen von etwa 1250 Hz ähnlich an wie die Kurve 41, steigt dann aber weiter bis zu einem Maximalwert von mehr als 0,95 im Frequenzbereich um 1500 Hz und fällt danach flacher als die Kurven 41 und 42 ab und erreicht einen Wert von αₛ ∼ 0,5 bei einer Frequenz von 4000 Hz.

Die gezeigten Kurven machen deutlich, dass die Schallabsorption von geschäumtem Kunststoff höhere Werte erreicht und in einem breiteren Frequenzbereich wirksam ist als diejenige von kompaktem Kunststoff und dass ein Bauelement mit erfindungsgemäss dimensionierten Ausstülpungen (Kurve 43) eine Schallabsorptionskurve aufweist, die sehr gut mit dem Schallpegel eines Verbrennungsmotors (Fig. 3) übereinstimmt.

Es versteht sich, dass das erfindungsgemässe Verfahren und ein nach diesem Verfahren herstelltes Bauelement an spezielle Arbeitsbedingungen oder Verwendungen angepasst werden kann. Es wurde bereits erwähnt, dass anstelle der für die beschriebenen Ausführungsbeispiele verwendeten Folien auch andere Kunststoff-Folien mit ähnlichen Eigenschaften verwendet werden können. Es ist auch möglich, das Bauelement anders als die beschriebene einfache, mit Ausstülpungen versehene Kunststoff-Folie auszubilden. Für bestimmte Verwendungen kann es vorteilhaft sein, die Rückseite des Bauelements mit einem porösen, schallschluckenden Material zu belegen oder in bzw. auf die rückseitigen Oeffnungen der Ausstülpungen einen "Deckel" aus solchem Material ein- oder aufzusetzen. Weiter ist es möglich, mit zwei Bauelementen der beschriebenen Art ein kombiniertes Bauelement herzustellen. Von den dafür verwendeten einfachen Bauelementen ist das eine mit Ausstülpungen zu versehen, die etwas höher und deren Grundfläche etwas grösser ist als bei dem anderen. Diese Ausbildung der Ausstülpungen ermöglicht, die Bauelemente derart aufeinanderzulegen, dass nur die zwischen den Ausstülpungen angeordneten Stege der Grundflächen aufeinanderliegen. Dann bilden die übereinanderstehenden Ausstülpungen einen geschlossenen und einen rückwärtig offenen Resonanzraum, womit die Schallabsorption und deren Frequenzbereich nochmals verbessert bzw. erweitert werden können. Schliesslich ist es auch möglich, aus mehr als zwei Bauelementen ein kombiniertes Bauelement herzustellen.

## Patentansprüche

1. Verfahren zum Herstellen eines Luftschall absorbierenden Bauelements, das eine Mehrzahl rückseitig offener becherförmige Ausstülpungen aus kompakter PVC-Folie oder geschäumter PP-Folie aufweist, deren als Resonanzflächen wirksame Deckflächen von auftreffender Schallenergie zu Schwingungen angeregt werden, wobei die Schallenergie mindestens teilweise absorbiert und in Wärme umgewandelt wird, dadurch gekennzeichnet, dass für eine optimale Schallabsorption durch Resonanzschwingungen die Dicke d der Resonanzflächen entsprechend der Formel und die Flächengrösse A jeder Resonanzfläche entsprechend der Formel ausgebildet werden,
in welchen Formeln h die Höhe der Ausstülpung und f₀ die Resonanzfrequenz ist und K₁, K₂ und K₃ vom Material des Bauelements und von der Schwingungsform der Resonanzfläche abhängige Konstante sind, und deren Zahlenwerte für die beiden Schwingungsformen s = 1 und s = 2 in der folgenden Tabelle angegeben sind:
| Material | Konstante | Schwingungsform | |
|---|---|---|---|
| | | s=1 | s=2 |
| Kompakte PVC-Folie | K₁ (ms⁻¹) | 1,1 | 0,12 |
| | K₂ (m²s⁻²) | 1,6 | 0,17 |
| | K₃ (ms⁻¹) | 4,7.10³ | 2,2.10⁴ |
| geschäumte PP-Folie | K₁ (ms⁻¹ ) | 3,2 | 0,3 |
| | K₂ (m²s⁻²) | 70,6 | 7,5 |
| | K₃ (ms⁻¹) | 1,6.10³ | 7,5.10³ |
wobei als
Schwingungsform s = 1 solche Schwingungen bezeichnet werden, die im Längsschnitt durch eine an ihren seitlichen Kanten befestigte Resonanzfläche nur einen Schwingungsbauch aufweisen, und als Schwingungsform s = 2 Schwingungen bezeichnet werden, die im gleichen Längsschnitt drei Schwingungsbäuche (und dazwischen zwei Schwingungsknoten) zeigen.

2. Nach dem Verfahren gemäss Anspruch 1 hergestelltes Luftschall absorbierendes Bauelement, gekennzeichnet durch mindestens eine kompakte oder geschäumte Kunststoffolie, aus der die becherförmigen Ausstülpungen einstückig ausgeformt sind.

3. Bauelement nach Anspruch 2, dadurch gekennzeichnet, dass zwei oder mehrere Kunststoffolien mit unterschiedlicher Höhe und Grundfläche der Ausstülpungen derart aufeinandergelegt werden, dass nur die zwischen benachbarten Ausstülpungen angeordneten Stege der Grundflächen sich berühren.

4. Bauelement nach Anspruch 2, dadurch gekennzeichnet, dass die Deck- oder Resonanzflächen der Ausstülpungen die Form eines Rechtecks, eines Trapezes, eines Parallelogramms, eines Kreises oder eines regulären Vielecks haben.

5. Bauelement nach Anspruch 4, dadurch gekennzeichnet, dass die becherförmigen Ausstülpungen in Richtung der Deckfläche verjüngt sind.

6. Bauelement nach Anspruch 2, dadurch gekennzeichnet, dass die inneren Oeffnungen der becherförmigen Ausstülpungen mit einer Schicht aus porösem Material verschlossen sind.

7. Verwendung des Bauelements gemäss dem Anspruch 2 zur mindestens teilweisen Innenverkleidung der Verschalung einer Maschine, insbesondere eines Verbrennungsmotors.

8. Verwendung des Bauelementes gemäss dem Anspruch 2 zur mindestens teilweisen Innenverkleidung eines Raumes.

## Claims

1. Method of manufacturing a sound-absorbing element, which has a plurality of rearwardly open, beaker-shaped protuberances of compact PVC sheet or foamed PP sheet, the top surfaces of which, acting as resonance surfaces, are excited into vibration by impinging sound energy, the sound energy being at least partly absorbed and converted into heat, characterized in that, for an optimum sound absorption by resonance vibrations, the thickness d of the resonance surfaces is constructed according to the formula and the size of the area A of each resonance surface is constructed according to the formula in which formulae h is the height of the protuberance and f₀ the resonance frequency and K₁, K₂ and K₃ are constants dependent upon the material of the element and upon the form of vibration of the resonance surface, and the numerical values of which for the two forms of vibration s = 1 and s = 2 are given in the following table:
| Material | Constant | Form of vibration | |
|---|---|---|---|
| | | s = 1 | s = 2 |
| Compact PVC sheet | K₁ (ms⁻¹) | 1.1 | 0.12 |
| | K₂ (m²s⁻²) | 1.6 | 0.17 |
| | K₃ (ms⁻¹) | 4.7x10³ | 2.2x10⁴ |
| Foamed PP sheet | K₁ (ms⁻¹) | 3.2 | 0.3 |
| | K₂ (m²s⁻²) | 70.6 | 7.5 |
| | K₃ (ms⁻¹) | 1.6x10³ | 7.5x10³ |
where form of vibration s = 1 denotes those vibrations which have only one antinode in the longitudinal section through a resonance surface fixed at its lateral edges, and form of vibration s = 2 denotes vibrations which have three antinodes (and between them two vibration nodes) in the same longitudinal section.

2. Sound absorbing element manufactured according to the method of Claim 1, characterized by at least one compact or foamed plastics sheet, from which the beaker-shaped protuberances are moulded out in one piece.

3. Element according to Claim 2, characterized in that two or more plastics sheets having different heights and base areas of the protuberances are laid upon one another in such a manner that only the webs of the base surfaces disposed between adjacent protuberances touch one another.

4. Element according to Claim 2, characterized in that the top or resonance surfaces of the protuberances have the form of a rectangle, a trapezium, a parallelogram, a circle or a regular polygon.

5. Element according to Claim 4, characterized in that the beaker-shaped protuberances taper towards the top surface.

6. Element according to Claim 2, characterized in that the inner openings of the beaker-shaped protuberances are closed by a layer of porous material.

7. Use of the element according to Claim 2 for at least partly internally lining the casing of a machine, especially an internal combustion engine.

8. Use of the element according to Claim 2 for at least partly internally lining a space or room.

## Revendications

1. Procédé de fabrication d'un élément de construction absorbant les sons se propageant dans l'air, qui comporte un grand nombre de protubérances en forme de godet, ouvertes vers l'arrière, en une feuille de polychlorure de vinyle (PVC) compacte ou en une feuille de mousse de polypropylène (PP), protubérances dont les surfaces de couverture, faisant surfaces de résonance, sont animées de vibrations par l'énergie acoustique incidente, l'énergie acoustique étant au moins partiellement absorbée et convertie en chaleur, caractérisé en ce qu'en vue d'obtenir une absorption optimale des sons par des vibrations de résonance, l'épaisseur d des surfaces de résonance satisfait à la formule et l'aire A de chaque surface de résonance satisfait à la formule formules dans lesquelles h est la hauteur de la protubérance et f₀ la fréquence de résonance, et K₁, K₂ et K₃ sont des constantes qui dépendent du matériau de l'élément de construction et du mode vibratoire de la surface de résonance, et dont les valeurs numériques sont indiquées pour les deux modes vibratoires s = 1 et s = 2, dans le tableau suivant:
| Matériau | Constante | Mode vibratoire | |
|---|---|---|---|
| | | s = 1 | s = 2 |
| Feuille de PVC compacte | K₁ (ms⁻¹) | 1,1 | 0,12 |
| | K₂ (m²s⁻¹) | 1,6 | 0,17 |
| | K₃ (ms⁻¹) | 4,7.10³ | 2,2.10⁴ |
| Feuille de mousse de PP | K₁ (ms⁻¹) | 3,2 | 0,3 |
| | K₂ (m²s⁻²) | 70,6 | 7,5 |
| | K₃ (ms⁻¹) | 1,6.10³ | 7,5.10³ |
le mode vibratoire s = 1 désignant des vibrations qui en coupe longitudinale au travers d'une surface de résonance fixée à ses bords latéraux, ne présentent qu'un seul ventre de vibration, et le mode vibratoire s = 2 désignant des vibrations qui dans la même coupe longitudinale, présentent trois ventres de vibration (et entre ceux-ci deux noeuds de vibration).

2. Elément de construction absorbant les sons se propageant dans l'air, fabriqué selon le procédé conforme à la revendication 1, caractérisé par une feuille de matière plastique compacte ou sous forme de mousse dans laquelle sont façonnées d'un seul tenant les protubérances en forme de godets.

3. Elément de construction selon la revendication 2, caractérisé en ce que deux ou plusieurs feuilles de matière plastique comprenant des protubérances dont les hauteurs et les surfaces de base sont différentes, sont superposées de telle sorte que seules les âmes des surfaces de base, situées entre les protubérances, se touchent.

4. Elément de construction selon la revendication 2, caractérisé en ce que les surfaces de couverture ou de résonance des protubérances ont une forme de rectangle, de trapèze, de parallélogramme, de cercle ou de polygone régulier.

5. Elément de construction selon la revendication 4, caractérisé en ce que les protubérances en forme de godet, se rétrécissent en direction de la surface de couverture.

6. Elément de construction selon la revendication 2, caractérisé en ce que les ouvertures intérieures des protubérances en forme de godet, sont obturées par une couche de matériau poreux.

7. Application d'un élément de construction conforme à la revendication 2 au garnissage intérieur au moins partiel d'un capotage de machine, notamment un moteur à combustion interne.

8. Application d'un élément de construction conforme à la revendication 2 au garnissage intérieur au moins partiel d'un local.
